# FASCICULE DE BREVET EUROPEEN

(11) **EP 0 329 584 B1**
(45) Date de publication et mention de la délivrance du brevet: **02.01.1992**
(21) Numéro de dépôt: 89440013.4
(22) Date de dépôt: 15.02.1989
(51) Int. Cl.: B25B 5/14, B27M 3/00

(54) **Dispositif de serrage de cadres**
Rahmen-Spannvorrichtung
Frame-clamping device

(30) Priorité: 18.02.1988 FR 8802100
(43) Date de publication de la demande: 23.08.1989
(73) Titulaire: MARTIVAL S.A., F-88160 Le Thillot (FR)
(72) Inventeur: Valdenaire, Jacques, F-88250 La Bresse (FR)
(74) Mandataire: Nuss, Pierre

(56) Documents cités:
- EP-A- 0 114 174
- DE-A- 1 453 244
- DE-A- 2 413 308
- DE-A- 2 931 517
- DE-A- 3 246 893
- DE-A- 3 613 742
- DE-B- 1 196 844
- US-A- 2 923 334

## Description

La présente invention concerne le domaine de l'industrie du bois, en particulier la fabrication de mobilier, notamment de caissons, et a pour objet un dispositif de serrage de cadres.

Les dispositifs de serrage de cadres existant actuellement sont généralement constitués par un bâti de section rectangulaire à l'intérieur duquel sont montés, avec possibilité de déplacement, au moins un élément vertical de serrage des bords verticaux des cadres à assembler et un élément horizontal de serrage des bords horizontaux des cadres sur le longeron inférieur du bâti (DE-A-1196844).

Ces dispositifs connus sont, soit du type à réglage manuel, dans lequels au moins un élément vertical sous forme d'un bras mobile peut être immobilisé en position sur les longerons du bâti au moyen de goupilles ou analogues, l'élément horizontal pouvant être réalisé sous forme d'une poutre montée à l'extrémité d'un vérin déplaçable dans le longeron horizontal supérieur et la poutre formant l'élément horizontal étant muni de vérins à action horizontale montés de manière réglable en hauteur sur ladite poutre, le vérin inférieur pouvant éventuellement être monté de manière fixe, soit du type à réglage automatique mécanique, hydraulique ou pneumatique. Les dispositifs de ce dernier type peuvent présenter un ou plusieurs éléments horizontaux déplaçables à partir du longeron horizontal supérieur en direction du longeron horizontal inférieur du bâti au moyen d'un mécanisme du type à croix de Saint-André ou au moyen d'entraînements linéaires agissant sur les extrémités du ou desdits éléments horizontaux. Ces dispositifs peuvent, en outre, également être munis de moyens de serrage des bords verticaux sous forme d'éléments verticaux également déplaçables par rapport aux montants du bâti au moyen d'un mécanisme du type à Croix de Saint-André ou au moyen d'entraînement linéaires agissant sur les extrémités de ces éléments verticaux.

Ces dispositifs de serrage connus, communément appelés cadreuses, présentent, cependant, l'inconvénient, dans le cas de dispositifs à réglage manuel, de nécessiter un temps de réglage relativement long qui se répercute de manière particulièrement désavantageuse dans le cas de fabrication en petites séries.

Les dispositifs de serrage à réglage automatique permettent certes une adaptation rapide des réglages en fonction des cadres à réaliser mais sont, cependant, d'un prix de revient très élevé qui est incompatible avec un petit volume de fabrication.

On connaît également, par DE-A-3613742, un dispositif de serrage de cadres présentant des éléments de serrage verticaux déplaçables sur une poutre horizontale et munis de butées empêchant leur basculement, dans une direction, au-delà d'un angle de 90°. Ces éléments de serrage verticaux sont déplaçables par glissement sur leur butée supérieure et peuvent être serrées au moyen de broches. La manoeuvre de ces éléments est toutefois relativement délicate et pénible, leur glissement aisé et précis, en vue du positionnement, sur la poutre horizontale étant difficile à réaliser et nécessitant une dépense musculaire relativement importante. En outre, ces éléments ne permettent pas un serrage rapide de pièces entre eux.

La présente invention a pour but de pallier ces inconvénients.

Elle a, en effet, pour objet un dispositif de serrage de cadres, constitué par un bâti de réception des cadres, par un moyen de serrage des bords horizontaux desdits cadres et par un moyen de serrage des bords verticaux des cadres constitué par un bras monté de manière mobile sur le longeron supérieur du bâti et pourvu d'un dispositif de blocage en position de service, caractérisé en ce que le dispositif agit par arc-boutement et est constitué par deux butées montées, l'une sur la face du bras tournée vers le cadre, au-dessus du longeron supérieur du bâti et l'autre sur la face opposée du bras en-dessous du longeron supérieur du bâti, en ce que le bras formant le moyen de serrage des bords verticaux des cadres est solidaire d'un châssis de roulement sur le longeron équipé de deux galets à gorge dont les joues entourent le longeron, ledit châssis étant constitué, d'une part, par un élément horizontal solidaire de l'extrémité supérieure du bras et portant les galets et, d'autre part, par un tirant reliant l'extrémité libre de l'élément au bras, sensiblement dans sa moitié inférieure, et en ce que les galets du châssis de roulement sont montés sur l'élément horizontal de ce dernier avec un décalage en hauteur de leurs axes, l'axe du galet le plus éloigné du bras étant disposé à un niveau plus élevé sur l'élément que l'axe du galet le plus proche du bras et les butées sont disposées sur le bras avec un écartement correspondant à la hauteur du longeron, en position de service du bras, le galet le plus proche du bras étant légèrement soulevé du longeron dans cette dite position de service.

L'invention sera mieux comprise grâce à la description ci-après, qui se rapporte à un mode de réalisation préféré, donné à titre d'exemple non limitatif, et expliqué avec référence aux dessins schématiques annexés, dans lesquels:
la figure 1 est une vue en élévation latérale d'un dispositif conforme à l'invention, en position de service;
la figure 2 est une vue partielle correspondant à la figure 1 représentant le moyen de serrage des bords verticaux en position de repos et de déplacement sur le longeron supérieur du bâti, et
la figure 3 est une vue partielle, à plus grande échelle, correspondant à celle de la figure 2, représentant le dispositif de blocage en position de service.

Conformément à ce mode de réalisation de l'invention et comme le montre plus particulièrement, à titre d'exemple, la figure 1 des dessins annexés, le dispositif de serrage de cadres 1 qui est constitué par un bâti 2 de réception des cadres 1, par un moyen 3 de serrage des bords horizontaux desdits cadres 1 et par un moyen 4 de serrage des bords verticaux des cadres 1, qui 1 est constitué par un bras monté de manière mobile sur le longeron supérieur 5 du bâti 2 et pourvu d'un dispositif 6 de blocage en position de service par arc-boutement.

Le dispositif 6 de blocage en position de service par arc-boutement est avantageusement constitué par deux butées 6′ et 6˝ montées, l'une, 6′, sur la face du bras 4 tourné vers le cadre 1, au-dessus du longeron supérieur 5 du bâti 2 et l'autre, 6˝, sur la face opposée du bras 4 en-dessous du longeron supérieur 5 du bâti 2.

Le bras 4 formant le moyen de serrage des bords verticaux des cadres 1 est solidaire d'un châssis de roulement sur le longeron 5 équipé de deux galets à gorge 7 dont les joues entourent le longeron 5, ledit châssis étant constitué, d'une part, par un élément horizontal 8 solidaire de l'extrémité supérieure du bras 4 et portant les galets 7 et, d'autre part, par un tirant 9 reliant l'extrémité libre de l'élément 8 au bras 4 sensiblement dans sa moitié inférieure.

Les galets 7 du châssis de roulement sont avantageusement montés sur l'élément horizontal 8 de ce dernier avec un décalage en hauteur de leurs axes, l'axe du galet 7 le plus éloigné du bras 4 étant disposé à un niveau plus élevé sur l'élément 8 que l'axe du galet 7 le plus proche du bras 4 et les butées 6′ et 6˝ sont disposées sur le bras 4 avec un écartement correspondant à la hauteur du longeron 5, en position de service du bras 4, le galet 7 le plus proche du bras 4 étant légèrement soulevé du longeron 5 dans cette dite position de service. Ainsi, en position de non-utilisation du bras 4, ce dernier est légèrement incliné par rapport à la verticale, en direction du cadre à serrer, les deux galets 7 de son châssis de roulement reposant sur le longeron 5 et les butées 6′ et 6˝ présentant chacune un jeu avec la face correspondante dudit longeron 5. En effet, l'écartement entre les faces opposées des butées 6′ et 6˝ étant égal à la hauteur du longeron 5 en position de serrage d'un cadre 1 par arc-boutement, c'est-à-dire les butées 6′ et 6˝ s'appuyant chacune par une face sur ledit longeron 5 et le galet 7 le plus éloigné du bras 4 étant soulevé du longeron 5, le galet 7 le plus proche du bras 4 étant légèrement soulevé du longeron 5, lors du retour du bras 4 en position de non-utilisation, il s'effectue un pivotement de l'ensemble bras 4 et châssis de roulement autour de l'axe du galet 7 le plus proche du bras 4, après son appui sur le longeron 5, ayant pour effet d'écarter lesdites butées 6′ et 6˝ de leur point d'appui sur le longeron 5.

De manière connue, le bras 4 est pourvu à son extrémité libre d'un vérin 10 d'appui sur le bord de la partie inférieure du cadre 1 à serrer et le moyen 3 de serrage des bords horizontaux des cadres 1 est constitué par un ou plusieurs vérins 12 à action verticale, dont la tige de piston s'appuie par l'intermédiaire d'une barre horizontale 13 sur les bords supérieurs desdits cadres 1.

Le bras 4 peut être muni d'un ou de plusieurs vérins 11, mobiles verticalement, de serrage des bords verticaux du cadre 1, le déplacement de ces vérins 11 étant réalisé au moyen d'autres vérins à déplacement vertical, ou par réglage manuel. Ainsi, il est possible d'adapter les vérins de serrage vertical aux dimensions verticales des cadres 1 à serrer.

La mise en oeuvre du dispositif conforme à l'invention s'effectue par simple déplacement du bras 4 ensemble avec son châssis de roulement sur le longeron 5 du bâti 2 en direction du cadre 1 à serrer jusqu'à arrivée en butée du vérin 10, équipant l'extrémité libre du bras 4, contre la partie inférieure du côté vertical du cadre 1. Sous l'effet de l'inertie de l'ensemble bras 4 et châssis de roulement, est réalisé un arc-boutement du bras 4 sur les butées 6′ et 6˝. L'effet d'arc boutement obtenu est augmenté lors de la mise sous pression du vérin 10 et du ou des vérins 11, la force de serrage exercée par ces derniers ayant pour résultante un couple théorique de pivotement autour des butées 6′ et 6˝ et augmentant en conséquence leur force d'appui sur les faces correspondantes du longeron 5.

Selon une variante de réalisation de l'invention, non représentée aux dessins annexés, le bras 4 ou son châssis de roulement peut être muni d'un dispositif de commande de déplacement sous forme d'un vérin dont l'arrêt est commandé par un palpeur situé à proximité du vérin 10 équipant l'extrémité libre du bras 4. Dans ce mode de réalisation, il suffit à l'opérateur de commander l'actionnement du vérin de déplacement du bras 4, le déclenchement de ce vérin s'effectuant automatiquement lors de la mise en butée du vérin 10 contre le cadre 1 à serrer. Il est ainsi possible à l'opérateur d'effectuer une manipulation éventuelle à deux mains avant la mise en butée du bras 4.

Le dispositif conforme à l'invention permet de réaliser rapidement et de manière efficace un serrage des bords verticaux de cadres à assembler et une adaptation instantanée du moyen de serrage des bords verticaux des cadres aux dimensions de ces derniers.

Grâce à l'invention, il est possible de réaliser un dispositif de serrage de cadres de constitution simple, de faible prix de revient et pouvant facilement être mis en oeuvre.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention selon la revendication 1.

## Revendications

1. Dispositif de serrage de cadres (1), constitué par un bâti (2) de réception des cadres (1), par un moyen (3) de serrage des bords horizontaux desdits cadres (1) et par un moyen (4) de serrage des bords verticaux des cadres (1) constitué par un bras monté de manière mobile sur le longeron supérieur (5) du bâti (2) et pourvu d'un dispositif (6) de blocage en position de service, caractérisé en ce que le dispositif (6) agit par arc-boutement et est constitué par deux butées (6′ et 6˝) montées, l'une (6′) sur la face du bras (4) tournée vers le cadre (1), au-dessus du longeron supérieur (5) du bâti (2) et l'autre (6˝) sur la face opposée du bras (4) en-dessous du longeron supérieur (5) du bâti (2), en ce que le bras (4) formant le moyen de serrage des bords verticaux des cadres (1) est solidaire d'un châssis de roulement sur le longeron (5) équipé de deux galets à gorge (7), dont les joues entourent le longeron (5), ledit châssis étant constitué, d'une part, par un élément horizontal (8) solidaire de l'extrémité supérieure du bras (4) et portant les galets (7) et, d'autre part, par un tirant (9) reliant l'extrémité libre de l'élément (8) au bras (4) sensiblement dans sa moitié inférieure, et en ce que les galets (7) du châssis de roulement sont montés sur l'élément horizontal (8) de ce dernier avec un décalage en hauteur de leurs axes, l'axe du galet (7) le plus éloigné du bras (4) étant disposé à un niveau plus élevé sur l'élément (8) que l'axe du galet (7) le plus proche du bras (4) et les butées (6′ et 6˝) sont disposées sur le bras (4) avec un écartement correspondant à la hauteur du longeron (5), en position de service du bras (4), le galet (7) le plus proche du bras (4) étant légèrement soulevé du longeron (5) dans cette dite position de service.

2. Dispositif, suivant la revendication 1, caractérisé en ce que le bras (4) est muni d'un ou de plusieurs vérins (11), mobiles verticalement, de serrage des bords verticaux du cadre (1), le déplacement de ces vérins (11) étant réalisé au moyen d'autres vérins à déplacement vertical, ou par réglage manuel.

3. Dispositif, suivant l'une quelconque des revendications 1 et 2, caractérisé en ce que le bras (4) ou son châssis de roulement est muni d'un dispositif de commande de déplacement sous forme d'un vérin dont l'arrêt est commandé par un palpeur situé à proximité du vérin (10) équipant l'extrémité libre du bras (4).

## Patentansprüche

1. Rahmen-Spannvorrichtung (1) mit einem Aufbau (2) für die Aufnahme der Rahmen (1), einer Einrichtung (3) zum Einspannen der horizontalen Begrenzungen der Rahmen und einer Einrichtung (4) zum Einspannen der vertikalen Begrenzungen der Rahmen, die durch einen beweglich auf den oberen Längsträger (5) des Aufbaues (2) angebrachten Arm gebildet und mit einer Vorrichtung (6) zum Blockieren in Arbeitsstellung versehen ist, dadurch gekennzeichnet, daß die Vorrichtung (6) hängend arbeitet und mit zwei Anschlägen (6′ und 6˝) gebildet ist, wovon der eine (6′) auf der dem Rahmen (1) zugekehrten Seite des Armes (4) oberhalb des oberen Längsträgers ö (5) des Aufbaues (2) und der andere (6˝) auf der gegenüberliegenden Seite des Armes (4) unterhalb des oberen Längsträgers (5) des Aufbaues (2) angebracht ist, daß der Arm (4), der die Einrichtung zum Einspannen der vertikalen Begrenzungen der Rahmen (1) bildet, mit einer auf dem Längsträger (5) rollenden Tragvorrichtung fest verbunden ist, die mit zwei Laufrädern (7) ausgerüstet ist, deren Seitenteile den Längsträger (5) einfassen, wobei die Tragvorrichtung einerseits aus einem mit dem oberen Ende des Armes (4) fest verbundenen und die Laufräder (7) tragenden horizontalen Element (8) gebildet ist, und andererseits aus einer den freien Außenteil des Elementes (8) mit dem Arm (4) deutlich in seiner unteren Hälfte verbindenden Spannstrebe (9) gebildet ist, und daß die Laufräder (7) der Tragvorrichtung an dem horizontalen Element (8) mit einem Höhenversatz ihrer Achsen angebracht sind, wobei die Achse des vom Arm (4) am weitesten entfernten Laufrades (7) in einer höheren Lage an dem Element (8) angeordnet ist als die Achse des dem Arm (4) näher gelegenen Rillenrades, die Anschläge (6′ und 6˝) in Arbeitsposition des Armes (4) an dem Arm (4) in einem der Höhe des Längsträgers (5) entsprechenden Abstand angeordnet sind und das dem Arm (4) am nächsten gelegene Laufrad (7) in der Arbeitsstellung von dem Längsträger (5) leicht abgehoben ist.

2. Vorrichtung nach Anspruch 1, dadurch gekennzeichnet, daß der Arm (4) mit einem oder mehreren vertikal verschieblichen Preßzylindern (11) zum Einspannen der vertikalen Begrenzungen des Rahmens (1) ausgerüstet ist, wobei die Verschiebung der Preßzylinder (11) mittels anderer Preßzylinder für die Vertikalverschiebung oder durch manuelle Regulierung vorgenommen wird.

3. Vorrichtung nach Anspruch 1 oder 2, dadurch gekennzeichnet, daß der Arm (4) oder dessen Tragvorrichtung mit einer Vorrichtung zum Steuern einer Verschiebung in Form eines Preßzylinders ausgerüstet ist, wobei die Halteposition mit einem Taster gesteuert wird, der nahe dem an dem freien Außenteil des Arms (4) befindlichen Preßzylinder (10) angeordnet ist.

## Claims

1. A device for clamping frames (1) together, comprising a framework (2) to receive the frames (1), means (3) for clamping the horizontal edges of said frames (1) and means (4) for clamping the vertical edges of the frames (1), comprising an arm mounted movably on the top longitudinal member (5) of the framework (2) and provided with means (6) for locking the same in the operative position, characterised in that the means (6) operates by buttressing and comprises two abutments (6′ and 6˝) mounted respectively one (6′) on the surface of the arm (4) facing the frame (1) above the top longitudinal member (5) of the framework (2) and the other (6˝) on the opposite surface of the arm (4) beneath the top longitudinal member (5) of the framework (2), in that the arm (4) forming the means for clamping the vertical edges of the frames (1) is connected to a carriage running on said longitudinal member (5) and having two grooved rollers (7), the sides of which enclose the said longitudinal member (5), the said carriage comprising, on the one hand, a horizontal element (8) connected to the top end of the arm (4) and bearing rollers (7) and, on the other hand, a tie-rod (9) connecting the free end of the element (8) to the arm (4) substantially in its bottom half, and in that the rollers (7) of the carriage are mounted on the horizontal element (8) of the latter with a vertical offset of their axes, the axis of the roller (7) furthest away from the arm (4) being disposed at a higher level on the element (8) than the axis of the roller (7) closest to the arm (4) and the abutments (6′ and 6˝) are disposed on the arm (4) with spacing corresponding to the height of the longitudinal member (5), in the operative position of the arm (4), the roller (7) closest to the arm (4) being slightly lifted from the longitudinal member (5) in said operative position.

2. A device according to claim 1, characterised in that the arm (4) is provided with one or more vertically movable jacks (11) for clamping the vertical edges of the frame (1), the movement of said jacks (11) being provided by means of other vertically movable jacks, or by manual adjustment.

3. A device according to claim 1 or 2, characterised in that the arm (4) or its carriage is provided with means for controlling its movement in the form of a jack, stoppage of which is controlled by a sensor situated near the jack (10) provided on the free end of the arm (4).
